# EUROPÄISCHE PATENTSCHRIFT

(11) **EP 0 280 024 B1**
(45) Veröffentlichungstag und Bekanntmachung des Hinweises auf die Patenterteilung: **15.04.1992**
(21) Anmeldenummer: 88100596.1
(22) Anmeldetag: 18.01.1988
(51) Int. Cl.: B65D 41/04, B65D 41/08

(54) **Drehverschluss für Behälter**
Screw-cap closure for containers
Capsule à vis pour récipients

(30) Priorität: 18.01.1987 DE 8700722 U
(43) Veröffentlichungstag der Anmeldung: 31.08.1988
(73) Patentinhaber: Eberhardt, Heinrich, D-2210 Itzehoe/Holst. (DE)
(72) Erfinder: Eberhardt, Heinrich, D-2210 Itzehoe/Holst. (DE)
(74) Vertreter: Richter, Werdermann & Gerbaulet

(56) Entgegenhaltungen:
- DE-A- 2 334 666
- DE-A- 3 322 326
- DE-B- 2 226 906
- GB-A- 2 040 891
- US-A- 3 411 651
- US-A- 4 227 618
- US-A- 4 560 076

## Beschreibung

Die Erfindung geht aus von einem Drehverschluß für Behälter mit einer Mündung, an deren Stirnfläche eine mit einer ringförmigen Dichtungseinlage des Verschlusses zusammenwirkende Ringfläche und an dessen Umfang die Drehverbindung ermöglichende Gewinde vorgesehen sind, die mit entsprechenden Gewinden an einem Schürzenabschnitt des Drehverschlusses zusammenwirken, wobei der Drehverschluß zweiteilig ausgebildet ist und aus einem die Gewinde aufweisenden Schraubring und einem tellerförmigen, die Dichtungseinlage aufweisenden Deckel besteht, der in dem Schraubring radial formschlüssig anliegend in einem axialen Abstand oberhalb des Bereiches der Gewinde angeordnet ist, und der Schraubring aus einem formbaren Kunststoff und der Deckelteil aus Blech besteht.

Auf dem Gebiet der Verschlüsse für Verpackungsbehälter ist die Entwicklung dahingehend zu beobachten, daß versucht wird, einen kombinierten Verschluß aus einem Blechteil und einem Kunststoffteil zu konzipieren. Dabei wird der Blechdeckel - mit einem Dichtungsring versehen - als Abdichtung für den Behälter benutzt und der Schraubring aus Kunststoff als Befestigungsteil auf dem Behälterhals verwendet. Besonders für die Leichtglasentwicklung hat dies Vorteile, weil dadurch die Befestigungselemente, wie die Gewindesegmente, glastechnisch optimal gestaltet werden können.

So ist bereits ein Drehverschluß für Behälter vorgeschlagen worden, wie er im Oberbegriff des Anspruchs 1 angegeben ist (DE-OS 33 22 326). Ein derartiger Drehverschluß, bei dem der Deckel radial und axial begrenzt, aber lose im Schraubring liegt, hat jedoch einen großen Nachteil, nämlich dann, wenn ein derartiger Drehverschluß für Behälter verwendet wird, bei denen nach dem Befüllen ein Vakuum erzeugt wird und keine feste Verbindung zwischen dem Blechdeckel und dem Kunststoffring besteht, da der Blechdeckel von dem Vakuum auf der Behältermündung gehalten wird, und der Schraubring nur noch durch die Reibung am Gewinde. Dieser kann sich dann leicht lockern, was bei Käufern derartiger Verpackungsbehälter oftmals den Eindruck entstehen läßt, daß der Behälter bereits geöffnet worden ist. Aufgrund der heutigen Forderungen des Handels, solche Verpackungsbehälter zusätzlich mit einer Sicherung zu versehen, ist eine nachteilige Erscheinung. Außerdem muß wegen des übergreifenden Flanschteiles des Schraubringes der Blechdeckel über den offenen Gewindeteil eingebracht werden. Das ist nur möglich, wenn der Außendurchmesser nur wenig größer ist als die Innenkante der Auflage oder die Gewindespitzen im Schraubring.

Als AufLage des Deckels beim Aufschrauben steht dann meistens nur wenig mehr als die Blechstärke des Deckels zur Verfügung, und das kann aufgrund der Herstelltoleranzen des Kunststoffschraubringes zum Abgleiten beim öffnen führen.

Ebenfalls wird in Frage gestellt, daß durch ein flaches Aufdrücken des Flanschteiles auf die Dichtung im Blechdeckel Unplanheiten der Glasmündung ausgeglichen werden können.

Die US-PS 4,560,076 betrifft einen Sicherungsring für einen Blechdeckel, der wohl nachträglich aufgebracht wird, wobei die Verbindung des Verschlusses mit dem Behälter durch den in der Blechschürze seitlich liegenden Dichtungsteil verwirklicht wird. Sie beschreibt einen Drehverschluß für Behälter mit einer Mündung, an deren Stirnfläche eine mit einer ringförmigen Dichtungseinlage des Verschlusses zusammenwirkende Ringfläche und an dessen Umfang die Drehverbindung ermöglichende Gewinde vorgesehen sind, die in das bis in den Bereich eines Schürzenabschnittes verlaufenden Dichtungseinlage eingedrückt wird. An dem Schürzenabschnitt des einteiligen Blechdeckels ist eine Rollierung vorgesehen zur Befestigung des Sicherungssringes, der beim öffnen in der mittigen Bruchstelle aufreißt. Die Ausbildung dieses Drehverschlusses betrifft also nur einen einteiligen Deckel, bei dem die elastische Dichtungsmasse als Umklammerung am Gewinde benutzt wird.

Die US-PS 3,411,651 betrifft ein Ausfüllen von Zwischenräumen unter dem Deckel, um Infektionen zu verhindern. Dabei soll eine Barriere gegen Verschmutzungen geschaffen werden.

Aus der GB-A 20 40 891 ist ein Verschluß für Gefäße im Medizinalbereich bekannt, der aus einem Aufsatzteil und einem an dieses angreifenden Schraubring besteht. Beim öffnen des Gefäßes wird der flaschenhalsartige Ausguß aufgebrochen und das Aufsatzteil ist so gestaltet, daß es durch übergreifen der Bruchstelle bei geänderter Positionierung wieder auf dem halsartigen Ausguß gehaltert werden kann.

Der vorliegenden Erfindung liegt daher die Aufgabe zugrunde, einen Drehverschluß der eingangs genannten Art so weiterzubilden, daß eine gute Abdichtung nach der Abfüllung und auch nach dem öffnen beim Wiederverschließen des Behälters erreichbar ist, wobei sichergestellt werden soll, daß zwischen dem Deckelteil und dem Schraubring kein axiales Spiel vorhanden ist und die einzige Verbindung zwischen dem Deckelteil und dem Schraubring in den Seitenbereich in einem axialen Abstand vom Dichtungsbereich verlegt wird.

Als erste Lösung dieser Aufgabe wird daher ein Drehverschluß der eingangs genannten Art vorgeschlagen, der durch die im Anspruch 1 angegebenen Merkmale gekennzeichnet ist. Diese Lösung entspricht einer ersten Ausführungsform der erfindung.

Es ist auf diese Weise ein zweiteiliger Drehverschluß geschaffen worden, bei dem eine formschlüssige Verbindung zwischen dem Deckelteil aus Blech und dem Schraubring aus Kunststoff gegeben ist, wobei die Verbindung zwischen dem Schraubring und dem Deckelteil so ist, daß diese gegeneinander verdrehbar sind und ein spielfreies Aufund Abschrauben des Drehverschlusses auf einen entsprechenden Behälter ermöglicht ist.

Durch diese Anordnung ist sichergestellt, daß durch seitliches Ziehen wie bei jedem einteiligen Schraubverschluß die Dichtung im Deckel auf die Stirnfläche des Behälterhalses aufzudrücken. Eine derartige Ausbildung des Drehververschlusses ermöglicht besser eine wichtige Voraussetzung, nämlich die Abdichtung der Glasbehälter, daß der Deckel durch den Schraubring seitlich auf die Mündung gezogen wird. Durch ein konzentrisches Aufdrücken durch ein übergreifen des Schraubringes auf den Deckel im Bereich des Dichtungsringes ist eine gleichmäßige Abdichtung auch bei nur geringen Unplanheiten nicht zu erreichen.

Mit einem solchen Drehverschluß ist es auch möglich sicherzustellen, daß trotz der Zweiteiligkeit des Drehverschlusses der Deckel immer fest mit dem Schraubring verbunden ist, so daß erreicht wird, daß beispielsweise bei Nachlassen oder Wegfallen des Vakuums kein axiales Spiel zwischen dem Deckelteil und dem Schraubring entsteht.

Gemäß einer bevorzugten Ausführungsform der Erfindung ist vorgesehen, daß der Abschnitt oberhalb und unterhalb der Sicke Zentrierungsabschnitte aufweist.

Bei dieser Konzeption des Drehverschlusses ergibt sich die Möglichkeit, zwischen Blechdeckel und Gewinde eine Zentrierung für den Schraubring vorzusehen, obwohl der Blechdeckel nur geringe Ovalitäten der Glasbehälter ausgleichen muß und dadurch selbstzentrierend, so daß der Deckel von der Oberseite in den Schraubring, also vom Gewinde abgewandten Seite eingebracht werden muß, aber hierdurch kann das aufbringbare Zudrehmoment verstärkt werden, ohne daß ein Verschieben auf dem Glas durch Wegdrücken der zusammenarbeitenden Gewindesegmente auftreten kann.

Gemäß einer zweiten Ausführungsform der Erfindung, die der Lösung nach dem unabhängigen Anspruch 2 entspricht, ist vorgesehen, daß das Ringteil so ausgebildet ist, daß ein kräftiges Zudrehen ermöglicht wird und daß am unteren Ende des Ringteiles ein Eingreifteil angeordnet, das als Rollierung ausgebildet ist. Da vom Schraubring auf den Deckel Zugkräfte zu übertragen sind, ist es vorteilhaft, das Eingreifteil als geschlossene Rollierung und zur Verringerung der Steifigkeit als unterbrochene Rollierung auszubilden. Bei dieser Ausführungsform wird die Eingreifform im Schraubring durch eine Winkelsicke so gestaltet, daß die Rollierung immer fest liegt. Ebenfalls ist der Schraubring mit einer Zentrierung für den Blechdeckel und für den Behälter vorgesehen. Auch hierbei erfolgt die Einbringung von der Oberseite des Schraubringes.

Gemäß einer dritten Ausführungsvariante, die der Lösung nach dem unabhängigen Anspruch 3 entspricht, ist vorgesehen, daß das Ringteil aus einem senkrechten Abschnitt besteht und am unteren Ende des Ringteiles ein Eingreifteil angeordnet ist, das als eine nach außen versetzte offene Stufe, die aus einem Flansch zur Kraftübertragung und einem sich daran anschließenden senkrechten Teil besteht, ausgebildet ist und in einer nach innen offenen, einen etwa rechteckförmigen Querschnitt aufweisenden Ringnut des Schraubringes angeordnet ist. Diese Form sollte angewendet werden, wenn das Gewinde vom Behälter an der Mündung tiefer beginnt, so daß die Glaswandung eingezogen, also dünner gehalten werden kann, und somit auch der Blechdeckel kleiner wird (Ringkanal an Mündung). Dadurch wird der überstand der Stufe zum Gewinde des Schraubringes geringer, so daß der Blechdeckel von der Gewindeseite des Schraubringes eingebracht werden kann.

Außerdem ist es dann auch sinnvoll, den Gewindeteil des Schraubringes als Muttergewinde auszuführen. Der über der Stufe liegende Teil des Schraubringes ist als Zentrierung für den Blechdeckel ausgebildet.

Bevorzugterweise kann vorgesehen werden, daß die Rollierung oder die Stufe zur Verminderung der Steifigkeit mit sich vertikal erstreckenden Ausnehmungen oder Falten versehen ist.

Nach einer vierten Ausführungsvariante, die der Lösung nach dem unabhängigen Anspruch 4 entspricht, ist ein Drehverschluß für Behälter mit einer Mündung, an deren Stirnfläche eine mit einer ringförmigen Dichtungseinlage des Verschlusses zusammenwirkende Ringfläche und an dessen Umfang die Drehverbindung ermöglichende Gewinde vorgesehen sind, die mit entsprechenden Gewinden an einem Schürzenabschnitt des Drehverschlusses zusammenwirken, wobei der Drehverschluß zweiteilig ausgebildet ist und aus einem die Gewinde aufweisendem Schraubring und einem tellerförmigen, die Dichtungseinlage aufweisenden Deckel besteht, der zum Schraubring formschlüssig angeordnet ist, und der Schraubring aus einem formbaren Kunststoff und der Deckelteil aus Blech besteht, vorgesehen, bei dem sich an den senkrechten Ringteil des Deckels ein nach außen versetztes Stufenteil zur Aufnahme des Schraubringes anschließt, wobei das Stufenteil einen nach außen versetzten Umgreifungsabschnitt aufweist, der einen rechteckförmigen und dem Außenprofil des Schraubringes entsprechenden Querschnitt aufweist und an seinem unteren Ende mit einem zur Halterung des Schraubringes nach dessen Aufnahme umgebogenen Abschnitt versehen ist und das rechteckige Außenprofil des Schraubringes umschließt.

Bei dieser Ausbildung ist nach dem senkrechten Ringteil eine untere geschlossene Nutenform als Eingreifteil zur Aufnahme des Schraubringes vorgesehen. Diese geschlossene Stufenform ist eine weitere hervorragende Ausführungsform der Erfindung. Dabei besteht der Schraubring nur aus dem Gewindeteil, der in den anfangs noch offenen Umgreifungsabschnitt eingeschoben und nachträglich durch die Umbördelung formschlüssig verbunden wird.

Diese Ausführungsform ermöglicht eine voll Bedruckung des seitlichen Deckelteils des Blechdeckels und wodurch der einfarbige Schraubring aus Kunststoff abgedeckt ist.

Weitere bevorzugte Ausführungsformen der Erfindung sind in den Unteransprüchen gekennzeichnet.

In der Zeichnung ist der Gegenstand der Erfindung anhand von Ausführungsbeispielen dargestellt, und zwar zeigt
- **Fig. 1**: in einer senkrecht geschnittenen Teildarstellung eine Behältermündung mit einem aufgesetzten Drehverschluß,
- **Fig. 2**: in einer senkrecht geschnittenen Teildarstellung eine weitere Ausführungsform eines auf einer Behältermündung aufgesetzten Drehverschlusses,
- **Fig. 3**: in einer senkrecht geschnittenen Teildarstellung eine weitere Ausführungsform eines auf einer Behältermündung aufgesetzten Drehverschlusses, und
- **Fig. 4**: in einer senkrecht geschnittenen Teildarstellung eine weitere Ausführungsform eines auf einer Behältermündung aufgesetzten Drehverschlusses.

In Fig.1 ist ein Drehverschluß 100 dargestellt, der aus einem Schraubring 10 und einem Deckelteil 20 besteht und mit dem die Mündung eines Behälterhalses eines in der Zeichnung nicht dargestellten Behälter 50 verschlossen wird.

Der Schraubring 10, der aus einem formbaren Kunststoff, z.B. aus Polypropylen, besteht, weist in seinem unteren Bereich nach innen gerichtete Gewindesegmente 40 auf, die in entsprechende Gewindesegmente 51 auf der Außenseite des Behälterhalses eingreifbar sind, um eine Schraubverbindung zu ermöglichen.

Der Deckel 20 besteht aus Blech, vorzugsweise aus verformbarem Aluminiumblech, und weist eine etwa tellerförmige Form auf, die aus einem Verschlußteil 25 mit einem sich daran anschließenden nach unten offenen Dichtungskanal 26, in dem der Dichtungsring bzw. die Dichtungsmasse 30 angeordnet ist, die auf die oberen Stirnfläche 50a des Behälterhalses des Behälters 50 dichtend auflegbar ist. An den Dichtungskanal 26 schließt sich ein nach unten abgebogener Ringteil 21 an, das aus den Abschnitten 21a und 21b bestehen und in dem eine nach außen umlaufende Sicke 22 ausgebildet ist, die in eine Ringnut 11 im Schraubring 10 eingreift. Oberhalb und unterhalb der Ringnut 11 sind Zentrierungsabschnitte 16 für den Deckel 20 ausgebildet.

Bei der in Fig.2 dargestellten Ausführungsform 200 weist der Deckel 120 ein an den Dichtungskanal 126 für die Dichtung 130 anschließendes nach unten verformtes Ringteil 121 auf, an dessen unterem Ende ein Eingreifteil 122 angeordnet ist, das aus einer einen kreisförmigen Querschnitt aufweisenden Bördelung oder Rollierung besteht und in eine im Schraubring 110 ausgebildete Ringnut 111 eingreift. Der Schraubring 110 ist mit einem senkrechten Zentrierungsabschnitt 116 für den Deckel 20 versehen, an die sich eine Winkelsicke anschließt, die als Ringnut mit konischen Einlaufflanken ausgebildet ist.

Bei einem Aufschrauben des Schraubringes 110 auf den Behälterhals des Behälters 50 wird über die Ringnut 111 und das Eingreifteil 122 der Deckelteil 120 auf den Behälterhals gezogen, so daß über die Dichtungsmasse 130 eine sichere Abdichtung auch bei Unplanheiten des Behälterhalses gewährleistet ist. Da die Ringnut 111 und das Eingreifteil 122 sich entsprechende Formgebungen aufweisen, ist eine spielfreie formschlüssige Verbindung 160 des Deckelteils 120 im Schraubring 110 gewährleistet.

Unterhalb der Ringnut 11;111 ist der Zentrierring Z1 angeordnet, der auch aus Ringsegmenten bestehen kann. Der Zentrierring Z1 ist dabei in seinem Innen- bzw. Anlageflächendurchmesser D2 so bemessen, daß er den Schraubring 10;110 und damit den Drehverschluß 100;200 auf dem Behälterhals zentriert. Hierdurch ist es möglich, trotz der aus fertigungstechnischen Gründen auftretenden Toleranzen zwischen den schraubringseitigen und behälterhalsseitigen Gewindesegmenten ein hohes Aufschraub- bzw. Zudrehmoment aufzubringen, ohne daß die Gefahr eines gegenseitigen Wegdrückens der Gewindesegmente auftritt (Fig.1 und 2).

Das Einbringen des Blechdeckels in den Schraubring wird dadurch erreicht, daß die Rollierung unterbrochen werden kann und somit nach innen elastisch ausweichen kann und dann in die Eingreifform einschnappt. Durch starkes Zudrehen oder auch Aufdrehen kann zwar die Rollierung bis an die Behälterwandung ausweichen, bleibt aber kraftschlüssig verbunden.

Bei der in Fig.3 dargestellten Ausführungsform des Drehverschlusses 300 weist der Deckelteil 220 die gleichen Grundelemente auf, wie diese voranstehend beschrieben wurden. Jedoch schließt sich an den Dichtungskanal 226 für die Dichtung 230 ein sich nach unten abgebogener Ringteil 221 an, an dem als Eingreifteil eine nach außen versetzte Stufe ausgebildet ist, die aus einem Flansch 222a und daran anschließenden senkrechten Teil 222b besteht, der in eine im Schraubring ausgebildete Ringnut 211 eingreift, die das formschlüssige Gegenstück des Schraubringes 210 bildet.

Der Schraubring weist dabei einen dem Ringteil 221 gegenüberliegenden Zentrierungsabschnitt 216 für den Ringteil 221 auf, an den sich die Ringnut 211 und darauf folgend ein Halterungsabschnitt 217 anschließt, wobei in dem Halterungsabschnitt 217 ein Gewinde 218 eingeschnitten ist, in das entsprechende Gewindesegmente 51 auf der Außenseite des Behälterhalses 50 eingreifbar sind, um eine Schraubverbindung zu ermöglichen.

Bei der in Fig.4 dargestellten Ausführungsform des Drehverschlusses 400 weist der Deckelteil 320;320' die gleichen Grundelemente auf, wie diese voranstehend beschrieben wurden. An den Dichtungskanal 316;316' für die Dichtung 330 schließt der Ringteil 321 mit einem relativ langen 321a bzw. bei der gestrichelt angedeuteten Ausführungsform ein relativ kurzen Abschnitt 321a' an, wobei an dem Abschnitt 321a;321a' ein über einen Abschnitt 322a nach außen versetzter Umgreifungsabschnitt 322 angeschlossen ist, der einen rechteckförmigen und dem Außenprofil des Schraubringes 310 entsprechenden Querschnitt aufweist und an seinem unteren Ende mit einem zur Halterung des Schraubringes nach Aufnahme des umgebogenen Abschnitt 322c versehen ist.

Der Schraubring 310 ist dabei als einfache Ringeinlage ausgebildet, in dessen Halterungsabschnitt 311 ein Gewinde 312 eingeschnitten ist, in das entsprechende Gewindesegmente 51 auf der Außenseite des Behälterhalses des Behälters 50 eingreifbar sind, um eine Schraubverbindung zu ermöglichen.

Alle voranstehend beschriebenen Ausführungsformen des Drehverschlusses sind um eine in der Zeichnung nicht dargestellte Vertikalmittelachse im wesentlichen rotationssymmetrisch ausgebildet. Diese Ausbildung eines Drehverschlusses, bei der der Deckelteil nicht konzentrisch auf die Behältermündung gedrückt wird, sondern lediglich oder innerhalb partiell gezogen wird, was durch den plastischen Schraubring ermöglicht wird, stellt eine sinnvolle Ergänzung eines Behälters dar, wenn dieser aus einem Werkstoff wie Glas besteht.

## Patentansprüche

1. Drehverschluß (100) für Behälter (50) mit einer Mündung, an deren Stirnfläche eine mit einer ringförmigen Dichtungseinlage (30) des Verschlusses zusammenwirkende Ringfläche und an dessen Umfang die Drehverbindung ermöglichende Gewinde (51) vorgesehen sind, die mit entsprechenden Gewinden (40) an einem Schürzenabschnitt des Drehverschlusses zusammenwirken, wobei der Drehverschluß (100) zweiteilig ausgebildet ist und aus einem die Gewinde (40) aufweisenden Schraubring (10) und einem tellerförmigen, die Dichtungseinlage (30) aufweisenden Deckel (20) besteht, der in dem Schraubring (10) radial formschlüssig anliegend in einem axialen Abstand oberhalb des Bereiches der Gewinde (40) angeordnet ist, und der Schraubring (10) aus einem formbaren Kunststoff und der Deckelteil (20) aus Blech besteht,
dadurch gekennzeichnet,
daß der Deckelteil (20) einen äußeren, nach unten abgebogen geformten Ringteil (21) aufweist, der zur Ausbildung einer spielfreien, formschlüssigen Verbindung zwischen dem Deckelteil (20) und dem Schraubring (10) in einem axialen Abstand oberhalb des Bereiches der Gewinde (40) so ausgebildet ist, daß an dem Ringteil (21), der aus einem senkrechten Abschnitt (21a+b) besteht, eine nach außen umlaufende, ringförmige Sicke (22) ausgebildet ist, die in eine entsprechend ausgebildete, an dem Schraubring angeordnete umlaufende, nach innen offene Ringnut (11) des Schraubringes (10) formschlüssig eingreifend ist.

2. Drehverschluß (200) für Behälter (50) mit einer Mündung, an deren Stirnfläche eine mit einer ringförmigen Dichtungseinlage (130) des Verschlusses zusammenwirkende Ringfläche und an dessen Umfang die Drehverbindung ermöglichende Gewinde (51) vorgesehen sind, die mit entsprechenden Gewinden (40) an einem Schürzenabschnitt des Drehverschlusses zusammenwirken, wobei der Drehverschluß (200) zweiteilig ausgebildet ist und aus einem die Gewinde (40) aufweisenden Schraubring (110) und einem tellerförmigen, die Dichtungseinlage (130) aufweisenden Deckel (120) besteht, der in dem Schraubring (110) radial formschlüssig anliegend in einem axialen Abstand oberhalb des Bereiches der Gewinde (40) angeordnet ist, und der Schraubring (110) aus einem formbaren Kunststoff und der Deckelteil (120) aus Blech besteht,
dadurch gekennzeichnet,
daß der Deckelteil (120) einen äußeren, nach unten abgebogenen und geformten Ringteil (121) aufweist, der zur Ausbildung einer spielfreien formschlüssigen Verbindung zwischen dem Deckelteil (120) und dem Schraubring (110) in einem axialen Abstand oberhalb des Bereiches der Gewinde (40) so ausgebildet ist, daß das Ringteil (121) aus einem senkrechten Abschnitt (121) besteht und am unteren Ende des Ringteils (121) ein Eingreifteil (122) angeordnet ist, das als Rollierung ausgebildet und in eine entsprechend ausgebildete, an dem Schraubring (110) angeordnete umlaufende, nach innen offene Ringnut (111) des Schraubringes (110) formschlüssig eingreifend ist.

3. Drehverschluß (300) für Behälter (50) mit einer Mündung, an deren Stirnfläche eine mit einer ringförmigen Dichtungseinlage (230) des Verschlusses zusammenwirkende Ringfläche und an dessen Umfang die Drehverbindung ermöglichende Gewinde (51) vorgesehen sind, die mit entsprechenden Gewinden (40) an einem Schürzenabschnitt des Drehverschlusses zusammenwirken, wobei der Drehverschluß (300) zweiteilig ausgebildet ist und aus einem die Gewinde (40) aufweisenden Schraubring (210) und einem tellerförmigen, die Dichtungseinlage (230) aufweisenden Deckel (220) besteht, der in dem Schraubring (210) radial formschlüssig anliegend in einem axialen Abstand oberhalb des Bereiches der Gewinde (40) angeordnet ist, und der Schraubring (210) aus einem formbaren Kunststoff und der Deckelteil (220) aus Blech besteht,
dadurch gekennzeichnet,
daß der Deckelteil (220) einen äußeren, nach unten abgebogenen geformten Ringteil (221) aufweist, der zur Ausbildung einer spielfreien formschlüssigen Verbindung zwischen dem Deckelteil (220) und dem Schraubring (210) in einem axialen Abstand oberhalb des Bereiches der Gewinde (40) so ausgebildet ist, daß das Ringteil (221) aus einem senkrechten Abschnitt (221) besteht und am unteren Ende des Ringteiles (221) ein Eingreifteil (222) angeordnet ist, das als zu dem senkrechten Abschnitt (221) nach außen versetzter Stufe (222a,222b) ausgebildet ist und in einer nach innen offenen, einen etwa rechteckförmigen Querschnitt aufweisenden Ringnut des Schraubringes angeordnet ist.

4. Drehverschluß (400) für Behälter (50) mit einer Mündung, an deren Stirnfläche eine mit einer ringförmigen Dichtungseinlage (330) des Verschlusses zusammenwirkende Ringfläche und an dessen Umfang die Drehverbindung ermöglichende Gewinde (51) vorgesehen sind, die mit entsprechenden Gewinden (312) an einem Schürzenabschnitt des Drehverschlusses zusammenwirken, wobei der Drehverschluß (400) zweiteilig ausgebildet ist und aus einem die Gewinde (312) aufweisendem Schraubring (310) und einem tellerförmigen, die Dichtungseinlage (330) aufweisenden Deckel (320,320') besteht, der zum Schraubring formschlüssig angeordnet ist, und der Schraubring (310) aus einem formbaren Kunststoff und der Deckelteil (320) aus Blech besteht,
dadurch gekennzeichnet,
daß sich an den senkrechten Ringteil (321) des Deckels (320,320') ein nach außen versetztes Stufenteil (322) zur Aufnahme des Schraubringes (310) anschließt, wobei das Stufenteil (322) einen nach außen versetzten Umgreifungsabschnitt (322b) aufweist, der einen rechteckförmigen und dem Außenprofil des Schraubringes (310) entsprechenden Querschnitt aufweist und an seinem unteren Ende mit einem zur Halterung des Schraubringes (310) nach dessen Aufnahme umgebogenen Abschnitt (322c) versehen ist und das rechteckige Außenprofil des Schraubringes (310) umschließt.

5. Drehverschluß nach Anspruch 1,
dadurch gekennzeichnet,
daß ein unterhalb des Ringteiles (21 ;121) befindlicher Abschnitt des Schraubringes (10;110) als Zentrierung (Z1) für den Schraubring (10;110) mit dem Behälter (50) ausgebildet ist.

6. Drehverschluß nach einem der Ansprüche 2 oder 3,
dadurch gekennzeichnet,
daß die Rollierung (122) oder die Stufe (222) zur Verminderung der Steifigkeit mit sich vertikal erstreckenden Ausnehmungen oder Falten versehen ist.

## Claims

1. Screw-cap closure (100) for containers (50) having an orifice, on whose frontal area an annular surface interacting with an annular sealing insert (30) of the closure and, on whose circumference the threads which render possible the screwing connection are provided which act together with corresponding threads (40) on an apron section of the screw-cap closure, in which the screw-cap closure (100) is constructed in two parts and comprises a screwing ring (10) provided with the threads (40) and a plate-like cover (20) fitted with the sealing insert (30) which is disposed in the screwing ring (10) so as to abut in a radial, positive manner at an axial distance above the area of the threads (40), the screwing ring being fabricated from a post-forming plastic and the cover portion (20) is fabricated from sheet metal,
characterized in that
the cover portion (20) is provided with an external, downwardly bent annular portion (21) which, in order to form a positive connection without play between thhe cover portion (20) and the screwing ring (10), is constructed at an axial diatance above the area of the threads (40) in such a way that, on the annular portion (21) which is comprised of a vertical section (21a,21b), an outwardly circumferential, annular bead (22) is formed, which is able to positively engage into a correspondingly constructed, circumferential annular groove (11) of the screwing ring (10) disposed on the screwing ring which is open in the inward direction.

2. Screw-cap closure (200) for containers (50) having an orifice, on whose frontal area an annular surface interacting with an annular sealing insert (130) of the closure and, on whose circumference the threads (51) which render possible the screwing connection are provided which act together with corresponding threads (40) on an apron section of the screw-cap closure, the screw-cap closure (200) being constructed in two parts and comprising a screwing ring (110) provided with the threads (40) and a plate-like cover (120) fitted with the sealing insert (130) which is disposed in the screwing ring (110) so as to abut in a radial, positive manner at an axial distance above the area of the threads (40), while the screwing ring (110) is fabricated from a post-forming plastic and the cover portion (120) is fabricated from a sheet metal,
characterized in that
the cover portion (120) is provided with an external, downwardly bent and shaped annular portion (121) which, in order to form a positive connection without play between the cover portion (120) and the screwing ring (110), is constructed at an axial diatance above the area of the threads (40) in such a way that the annular portion is comprised of a vertical section (121) and in that, on the lower end of the annular portion (121), an engaging portion (122) is disposed which is constructed in the form of a fully rolled-in flange and is capable of positively engaging into a correspondingly constructed, circumferential annular groove (111) of the screwing ring (110) disposed in the screwing ring (110) which is open in the inward direction.

3. Screw-cap closure (300) for containers (50) having an orifice, on whose frontal area an annular surface interacting with an annular sealing insert (230) of the closure and on whose circumference the threads (51) which render possible the screwing connection are provided which act together with corresponding threads (40) an an apron section of the Screw-cap closure, in which the screw -cap closure (300) is constructed in two parts and comprises a screwing ring (210) provided with the threads (40) and a plate-like cover (220) fitted with the sealing insert (230) which is disposed in the screwing ring (210) so as to abut in a radial, positive manner at an axial distance above the area of the threads (40), while the screwing ring (210) is fabricated from a post-forming plastic and the cover portion (20) is fabricated from a sheet metal,
characterized in that
the cover portion (220) is provided with an external downwardly bent, formed annular portion (221) which, in order to form a positive connection without play between the cover portion (220) and the screwing ring (210) at an axial distance above the area of the threads (40), is constructed in such a way that the annular portion (221) is comprised of a vertical section (221) and that, on the lower end of the annular portion (221), an engaging portion (222) is disposed which is constructed in the form of an outwardly staggered step (222a,222b) relative to the vertical section (221) and which is disposed in an inwardly open annular groove of the screwing ring possessing an approximately rectangular cross-section.

4. Screw-cap closure (400) for containers (50) having an orifice, on whose frontal area an annular surface interacting with an annular sealing insert (330) of the closure and on whose circumference the threads (51) which render possible the screwing connection are provided which act together with corresponding threads (312) on an apron section of the screw-cap closure, in which the screw-cap closure (400) is constructed in two parts and comprises a screwing ring (310) provided with the threads (312) and a plate-like cover (320;320') which is disposed in a positive manner relative to the screwing ring, and the screwing ring (310) is fabricated from a post-forming plastic and the cover portion (320) is fabricated from sheet metal,
characterized in that
an outwardly staggered step portion (322) for receiving the screwing ring (310) adjoins the vertical annular portion (321) of the cover (320,320'), while the step portion (322) is provided with an outwardly staggered engaging section (322b) which possesses a rectangular cross-section corresponding to the outer contour of the screwing ring (310) and, on its lower end, is provided with a bentover section (322c) for mounting the screwing ring (310) subsequent to it having been accommodated therein and encloses the rectangular external contour of the screwing ring (310).

5. Screw-cap closure according to Claim 1, characterized in that a section of the screwing ring (10;110) located underneath the annular portion (21;122) is constructed in the form of a centering (Z1) for the screwing ring (10;110) with the container (50).

6. Screw-cap closure according to either Claim 2 or 3,
characterized in that the fully rolled-in flange (122) or the step (222) is provided with vertically extending recesses in order to reduce the rigidity.

## Revendications

1. Capsule à vis (100) pour récipients (50) avec une embouchure sur la face frontale de laquelle sont prévus une surface annulaire qui coopère avec une garniture d'étanchéité annulaire (30) de la capsule et des filets (51) qui permettent la jonction rotative sur la périphérie de celle-ci et qui coopèrent avec des filets correspondants (40) sur une section de tablier de la capsule à vis, la capsule à vis (100) étant configurée en deux parties et étant constituée par un anneau à vis (10) qui présente les filets (40) et par un couvercle (20) en forme de disque qui présente la garniture d'étanchéité (30), couvercle qui est placé en étant appliqué radialement de manière clabotée dans l'anneau à vis (10) à un écart axial au-dessus de la zone des filets (40), l'anneau à vis (10) étant en un plastique déformable et la partie couvercle (20) en tôle,
**caractérisée en ce**
que la partie couvercle (20) présente une pièce annulaire (21) extérieure recourbée vers le bas qui, pour former une jonction clabotée sans jeu entre la partie couvercle (20) et l'anneau à vis (10) à un écart axial au-dessus de la zone des filets (40), est configurée de telle manière qu'une moulure (22) annulaire, périphérique vers l'extérieur, est formée sur la pièce annulaire (21), qui se compose d'une section verticale (21 a+b), moulure qui s'engrène de manière clabotée dans une rainure annulaire (11) de l'anneau à vis (10), ouverte vers l'intérieur, placée sur la périphérie de l'anneau à vis (10) et configurée de manière correspondante.

2. Capsule à vis (200) pour récipients (50) avec une embouchure sur la face frontale de laquelle sont prévus une surface annulaire qui coopère avec une garniture d'étanchéité annulaire (130) de la capsule et à la périphérie de laquelle des filets (51) qui permettent la jonction rotative, filets qui coopèrent avec des filets correspondants (40) sur la section de tablier de la capsule à vis, la capsule à vis (200) étant configurée en deux parties et étant constituée par un anneau à vis (110) qui présente les filets (40) et par un couvercle (120) en forme de disque qui présente la garniture d'étanchéité (130), couvercle qui est placé en étant appliqué radialement de manière clabotée dans l'anneau à vis (110) à un écart axial au-dessus de la zone des filets (40), l'anneau à vis (110) étant en un plastique déformable et la partie couvercle (120) en tôle,
**caractérisée en ce**
que la partie couvercle (120) présente une pièce annulaire (121) extérieure recourbée vers le bas qui, pour former une jonction clabotée sans jeu entre la partie couvercle (120) et l'anneau à vis (110) à un écart axial au-dessus de la zone des filets (40), est configurée de telle manière que la pièce annulaire (121) est constituée par une section verticale (121) et qu'une pièce d'engrènement (122) est placée à l'extrémité inférieure de la pièce annulaire (121), pièce d'engrènement qui est configurée comme un rebord roulé et qui s'engrène de manière clabotée dans une rainure annulaire (111) de l'anneau à vis (110), ouverte vers l'intérieur, placée sur la périphérie de l'anneau à vis (110) et configurée de manière correspondante.

3. Capsule à vis (300) pour récipients (50) avec une embouchure sur la face frontale de laquelle sont prévus une surface annulaire qui coopère avec une garniture d'étanchéité annulaire (230) de la capsule et à la périphérie de laquelle des filets (51) qui permettent la jonction rotative, filets qui coopèrent avec des filets correspondants (40) sur la section de tablier de la capsule à vis, la capsule à vis (300) étant configurée en deux parties et étant constituée par un anneau à vis (210) qui présente les filets (40) et par un couvercle (220) en forme de disque qui présente la garniture d'étanchéité (230), couvercle qui est placé en étant appliqué radialement de manière clabotée dans l'anneau à vis (210) à un écart axial au-dessus de la zone des filets (40), l'anneau à vis (210) étant en un plastique déformable et la partie couvercle (220) en tôle,
**caractérisée en ce**
que la partie couvercle (220) présente une pièce annulaire (221) extérieure recourbée vers le bas qui, pour former une jonction clabotée sans jeu entre la partie couvercle (220) et l'anneau à vis (210) à un écart axial au-dessus de la zone des filets (40), est configurée de telle manière que la pièce annulaire (221) est constituée par une section verticale (221) et qu'une pièce d'engrènement (222) est placée à l'extrémité inférieure de la pièce annulaire (221), pièce d'engrènement qui est configurée comme un degré (222a, 222b) décalé vers l'extérieur par rapport à la section verticale (221) et qui est placée dans une rainure annulaire de l'anneau à vis qui est ouverte vers l'intérieur et qui présente une section à peu près rectangulaire.

4. Capsule à vis (400) pour récipients (50) avec une embouchure sur la face frontale de laquelle sont prévus une surface annulaire qui coopère avec une garniture d'étanchéité annulaire (330) de la capsule et à la périphérie de laquelle des filets (51) qui permettent la jonction rotative, filets qui coopèrent avec des filets correspondants (312) sur la section de tablier de la capsule à vis, la capsule à vis (400) étant configurée en deux parties et étant constituée par un anneau à vis (10) qui présente les filets (312) et par un couvercle (320, 320') en forme de disque qui présente la garniture d'étanchéité (330), couvercle qui est placé de manière clabotée par rapport à l'anneau à vis, l'anneau à vis (310) étant en un plastique déformable et la partie couvercle (320) en tôle,
**caractérisée en ce**
qu'une pièce en degré (322) décalée vers l'extérieur se rattache à la partie annulaire verticale (321) du couvercle (320, 320') pour le logement de l'anneau à vis (310), la pièce en degré (322) présentant une section enveloppante (322b) décalée vers l'extérieur qui présente une section rectangulaire correspondante au profil extérieur de l'anneau à vis (310) et qui est pourvue à son extrémité inférieure d'une section (322c) recourbée pour la fixation de l'anneau à vis (310) après son logement et qui entoure le profil extérieur rectangulaire de l'anneau à vis (310).

5. Capsule à vis selon la revendication 1,
**caractérisée en ce**
qu'une section de l'anneau à vis (10 : 110) qui se trouve au-dessous de la pièce annulaire (21 : 121) est configurée comme centrage (Z1) pour l'anneau à bis (10 : 110) avec le récipient (50).

6. Capsule à vis selon l'une des revendications 2 ou 3,
**caractérisée en ce**
que le rebord roulé (122) ou le degré (222) est pourvu de creux ou de plus qui s'étendent verticalement pour réduire la rigidité.
